# EUROPÄISCHE PATENTSCHRIFT

(11) **EP 2 299 884 B1**
(45) Veröffentlichungstag und Bekanntmachung des Hinweises auf die Patenterteilung: **15.08.2012**
(21) Anmeldenummer: 09741568.1
(22) Anmeldetag: 15.04.2009
(51) Int. Cl.: A47K 5/16

(54) **SPENDER FÜR SCHAUMSEIFE**
DISPENSER FOR FOAMED SOAP
DISTRIBUTEUR DE SAVON MOUSSANT

(30) Priorität: 06.05.2008 AT 7302008
(43) Veröffentlichungstag der Anmeldung: 30.03.2011
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler, Paul Norbert
(86) Internationale Anmeldenummer: PCT/AT2009/000148
(87) Internationale Veröffentlichungsnummer: WO 2009/135237

(56) Entgegenhaltungen:
- WO-A1-96/29921
- JP-A- 2006 212 086
- JP-A- 2007 037 628

## Beschreibung

Die Erfindung betrifft einen Spender für Schaumseife mit einem Gehäuse, in dem ein Seifenbehälter und ein Schaumerzeuger vorgesehen sind, wobei im Förderweg der Seife vom Behälter zum Schaumerzeuger eine erste Pumpe und im Förderweg der Luft zum Schaumerzeuger eine zweite Pumpe vorgesehen sind, und wobei jeder Pumpe ein eigener Elektromotor zugeordnet ist, und mit einer Steuerung.

Ein derartiger Seifenspender ist beispielsweise aus der JP 2007 037 628 bekannt. Mittels der Steuerung wurden die beiden Pumpen in Betrieb genommen, wenn die Hand eines Benützers im Bereich der Spenderöffnung erkannt wird.

Aus der WO 96/29921 ist ein Seifenspender mit zwei Hubkolbenpumpen parallel übereinander bekannt, die durch einen gemeinsamen Betätigungshebel bedienbar sind. Seife und Luft werden in eine Schäumkammer am Auslass gleichzeitig eingedrückt, durchmischt und als Seifenschaum in gleich bleibender Konsistenz abgegeben.

Ein ähnlicher Spender, der zwei Rotationspumpen enthält, ist in der WO 2005/063105 gezeigt. Die beiden Rotationspumpen werden von einem gemeinsamen Handhebel über ein Getriebe betätigt. Unterschiedliche Schaumkonsistenzen können durch unterschiedliche Getriebeübersetzungen erreicht werden, Details hierzu sind nicht ausgeführt.

Der Einfachheit halber wird hier und in den anliegenden Ansprüchen von "Schaumseife" und "Seife" gesprochen, worunter alle aufschäumbaren Mittel für Reinigung, Desinfektion, Pflege usw. zu verstehen sind.

Die Erfindung hat es sich nun zur Aufgabe gestellt, einen Spender der eingangs genannten Art so auszubilden, dass die Schaumkonsistenz nach Bedarf über einen bestimmten Bereich in einfacher Weise eingestellt und geändert werden kann. Dies wird erfindungsgemäß dadurch erreicht, dass mittels der Steuerung das Verhältnis der Fördervolumina von Luft und Seife durch Änderung der Drehzahl einer der beiden Elektromotoren einstellbar ist. Insbesondere werden daher Gleichstrommotoren verwendet, deren Drehzahl direkt proportional zur Motorspannung ist.

Die Veränderung der Schaumkonsistenz ermöglicht es einerseits, eine festgesetzte Mindestabgabemenge, beispielsweise einer desinfizierenden Reinigungsflüssigkeit, einzustellen, oder andererseits, bei starker Beschmutzung eine höhere Menge bzw. bei leichter Beschmutzung eine Mindermenge an Seifenschaum zur Verfügung zu stellen, und dabei jeweils die Abgabeportion und die Abgabezeit nahezu unverändert zu belassen.

Das Mischungsverhältnis beeinflusst die Festigkeit des Schaumes.

In einer bevorzugten Ausführung ist daher vorgesehen, dass das Volumenverhältnis durch Änderung der Drehzahl des Motors der Seifenpumpe einstellbar ist. Die Drehzahl des Motors der Luftpumpe bleibt in dieser Ausführung somit konstant. Bevorzugte Abgabemengen an aufgeschäumter Reinigungsflüssigkeit sind von ca. 0,3 ml in einer Sekunde und einem annähernden Volumenverhältnis von 50:1 bis ca. 0,9 ml in 1,5 Sekunden und einem annähernden Volumenverhältnis von 50:2 - sehr feuchter Schaum.

Der erfindungsgemäße Spender kann mit einem Anschluss an die örtliche Stromversorgung versehen sein, der Spender kann aber auch davon autark sein und über eingebaute Stromquellen, wie Batterien, aufladbare Akkus oder dergleichen verfügen. Um in diesem Fall dem Motor der Luftpumpe eine konstant bleibende Spannung zur Verfügung zu stellen, sodass deren Fördermenge gleich bleibt, ist weiters bevorzugt der eingebauten Stromquelle eine Spannungsstabilisierungsschaltung zugeordnet.

Die beiden Pumpen können beliebiger Art sein, sofern sie sich elektromotorisch antreiben lassen. Bevorzugt ist die Luftpumpe einer Membranpumpe. Derartige Pumpen, die für den speziellen Zweck der Luftförderung besonders geeignet sind, sind in die Gruppen F04B43/02 und F04B43/04 der Internationalen Patentklassifikation eingeordnet. Als Seifenpumpe eignet sich insbesondere eine Schlauchquetschpumpe, wie sie in Gruppe F04C5/00 der Internationalen Patentklassifikation eingeordnet ist.

Nachstehend wird nun die Erfindung an Hand der Figuren der beiliegenden Zeichnung näher beschrieben.

Es zeigen:
- Fig. 1: eine schematische Darstellung der erfindungsrelevanten Teile eines Spenders für Schaumseife,
- Fig. 2: vergrößert die Handhabe zur Einstellung des Luft-Seife-Verhältnisses, und
- Fig.3: eine Schaltungsanordnung zur Stabilisierung der von Batterien abgegebenen Spannung.

Ein erfindungsgemäßer Spender für ein geschäumtes Medium, insbesondere für Schaumseife umfasst die in Figur 1 gezeigten wesentlichen Elemente, nämlich ein Gehäuse 1, in dem ein insbesondere austauschbarer Seifenbehälter 2 und ein unterseitiger Schaumerzeuger 3 angeordnet sind. Der Schaumerzeuger kann beispielsweise einen porösen Einsatzkörper oder mindestens zwei hintereinander angeordnete Siebe aufweisen. Mit der Ziffer 10 ist eine Portion des produzierten Schaums bezeichnet. Vom Seifenbehälter 2 zum Schaumerzeuger 3 erstreckt sich eine Leitung 4, in der eine von einem Elektromotor angetriebene Seifenpumpe 5, insbesondere eine Schlauchquetschpumpe vorgesehen ist, deren Drehzahl mittels eines Drehpotentiometers 8 variiert werden kann. Dem Drehknopf des Potentiometers 8 ist am Gehäuse vorzugsweise ein Piktogramm etwa in der in Figur 2 gezeigten Art zugeordnet, wobei die Skala 9 die geförderte Seifenmenge wiedergibt.

In den Schaumerzeuger mündet weiters eine Leitung 6 für die Zuführung der Schäumluft, in der eine von einem zweiten Elektromotor angetriebene Luftpumpe 7, insbesondere eine Rotationsmembranpumpe vorgesehen ist. Der Spender weist bevorzugt einen nicht gezeigten Annäherungssensor auf, sodass bei richtiger Positionierung der Hand unterhalb des Auslasses des Schaumerzeugers 3 beide Pumpen 5, 7 zu laufen beginnen.

Die Luftfördermenge wird konstant gehalten, das heißt, die Drehzahl der Luftpumpe 7 wird nicht geändert. Der Seifenanteil, der die Konsistenz des Schaums beeinflusst, kann durch die Änderung der Drehzahl der Seifenpumpe 5 variiert werden.

In Figur 1 ist die Drehzahlregelung der Seifenpumpe 5 von außerhalb des Gehäuses 1 gezeigt. Der Drehknopf des Potentiometers 8 kann aber auch im Gehäuseinneren angeordnet sein, wobei ein gegebenenfalls versperrter Gehäusedeckel geöffnet werden muss. Diese Ausführung erlaubt die Änderung der Seifenschaumkonsistenz nur befugten Benützern, beispielsweise dem Servicepersonal.

Der Spender kann an das örtliche Stromnetz angeschlossen sein oder eine interne Stromquelle aufweisen. Bei einer internen Stromquelle, beispielsweise vier Alkaline-Batterien, sinkt die Batteriespannung mit fortschreitender Verwendung von 6,4 V auf 4 V ab. Einer internen Stromquelle ist daher insbesondere eine Spannungsstabilisierung mittels Pulsweitenmodulation zugeordnet (Fig. 3), und es werden Gleichstrommotoren verwendet, deren Motorspannung nahe der unteren Grenze der Batteriespannung angesiedelt ist, sodass die vorgegebenen Drehzahlen der beiden Pumpen 5, 7 fast bis zum Aufbrauch der internen Stromquelle gehalten werden können. Wie Fig. 3 zeigt vergleicht ein Kontroller (µC) die Versorgungsspannung mit der Referenzspannung U_{ref} einer Referenzdiode - kann auch eine interne Referenz sein - und regelt die Pulsweitenmodulation (PWM) des Motors M auf 4 V. Ein Ausgangstransistor oder (MOS-Fet) T1 dient als Treiber, um den nötigen Strom für den Motor bereit zu stellen.

## Patentansprüche

1. Spender für Schaumseife mit einem Gehäuse, in dem ein Seifenbehälter (2) und ein Schaumerzeuger (3) vorgesehen sind, wobei im Förderweg (4) der Seife vom Behälter (2) zum Schaumerzeuger (3) eine erste Pumpe (5) und im Förderweg (6) der Luft zum Schaumerzeuger (3) eine zweite Pumpe (7) vorgesehen sind, und wobei jeder Pumpe (5, 7) ein eigener Elektromotor zugeordnet ist, und mit einer Steuerung, **dadurch gekennzeichnet, dass** mittels der Steuerung das Verhältnis der Fördervolumina von Luft und Seife durch Änderung der Drehzahl einer der beiden Elektromotoren einstellbar ist.

2. Spender nach Anspruch 1, **dadurch gekennzeichnet, dass** das Volumenverhältnis durch Änderung der Drehzahl des Motors der Seifenpumpe (5) einstellbar ist.

3. Spender nach Anspruch 2, **dadurch gekennzeichnet, dass** die Drehzahl des Motors der Seifenpumpe (5) mittels eines Potentiometers (8) einstellbar ist.

4. Spender nach einem der Ansprüche 1 bis 3, **dadurch gekennzeichnet, dass** das Volumenverhältnis von Luft zu Seife zwischen 10 : 1 und 75 : 1, vorzugsweise zwischen 25 : 1 und 50:1, veränderbar ist.

5. Spender nach einem der Ansprüche 1 bis 4, **dadurch gekennzeichnet, dass** das Fördervolumen der Luftpumpe (7) vorzugsweise ca. 15 ml/sec beträgt.

6. Spender nach einem der Ansprüche 2 bis 5, **dadurch gekennzeichnet, dass** das Fördervolumen der Seifenpumpe (5)vorzugsweise zwischen 0,3 und 0,6 ml/sec veränderbar ist.

7. Spender nach einem der Ansprüche 1 bis 6, **dadurch gekennzeichnet, dass** Batterien vorgesehen sind, denen eine Spannungsstabilisierungsschaltung zugeordnet ist, die die Drehzahl des Motors der Luftpumpe (7) konstant hält.

8. Spender nach einem der Ansprüche 1 bis 7, **dadurch gekennzeichnet, dass** die Luftpumpe (7) als Membranpumpe ausgebildet ist.

9. Spender nach einem der Ansprüche 1 bis 8, **dadurch gekennzeichnet, dass** die Seifenpumpe (S) als Schlauchquetschpumpe ausgebildet ist.

## Claims

1. A dispenser for foam soap, having a housing in which a soap container (2) and a foam generator (3) are provided, wherein a first pump (5) is provided in the delivery path (4) for the soap from the container (2) to the foam generator (3) and a second pump (7) is provided in the delivery path (6) for the air to the foam generator (3), and wherein each pump (5, 7) has its own associated electric motor, and a control system is provided, **characterized in that** it is possible to use said control system to adjust the ratio of the delivery volumes of air and soap by changing the rotation speed of one of the two electric motors.

2. The dispenser as claimed in claim 1, **characterized in that** the volume ratio can be adjusted by changing the rotation speed of the motor for the soap pump (5).

3. The dispenser as claimed in claim 2, **characterized in that** the rotation speed of the motor of the soap pump (5) can be adjusted by means of a potentiometer (8).

4. The dispenser as claimed in one of claims 1 to 3, **characterized in that** the volume ratio of air to soap can be varied between 10:1 and 75:1, preferably between 25:1 and 50:1.

5. The dispenser as claimed in one of claims 1 to 4, **characterized in that** the delivery volume of the air pump (7) is preferably approximately 15 ml/sec.

6. The dispenser as claimed in one of claims 2 to 5, **characterized in that** the delivery volume of the soap pump (5) can preferably be varied between 0.3 and 0.6 ml/sec.

7. The dispenser as claimed in one of claims 1 to 6, **characterized in that** batteries are provided, a voltage stabilization circuit which keeps the rotation speed of the motor of the air pump (7) constant being associated with said batteries.

8. The dispenser as claimed in one of claims 1 to 7, **characterized in that** the air pump (7) is in the form of a diaphragm pump.

9. The dispenser as claimed in one of claims 1 to 8, **characterized in that** the soap pump (5) is in the form of a peristaltic pump.

## Revendications

1. Distributeur de savon moussant avec un boîtier, dans lequel un récipient à savon (2) et un générateur de mousse (3) sont prévus, dans lequel une première pompe (5) est prévue dans le parcours (4) du savon du récipient (2) au générateur de mousse (3) et une seconde pompe (7) est prévue dans le parcours (6) de l'air au générateur de mousse (3), et dans lequel à chaque pompe (5, 7) est associé un propre moteur électrique, et avec une commande, **caractérisé en ce que** le rapport entre les volumes de transport de l'air et du savon peut être réglé à l'aide de la commande en modifiant la vitesse de rotation de l'un des deux moteurs électriques.

2. Distributeur selon la revendication 1, **caractérisé en ce que** le rapport entre les volumes peut être réglé en modifiant la vitesse de rotation du moteur de la pompe à savon (5).

3. Distributeur selon la revendication 2, **caractérisé en ce que** la vitesse de rotation du moteur de la pompe à savon (5) peut être réglée à l'aide d'un potentiomètre (8).

4. Distributeur selon l'une quelconque des revendications 1 à 3, **caractérisé en ce que** le rapport entre les volumes de l'air et du savon peut être modifié entre 10:1 et 75:1, de préférence entre 25:1 et 50:1.

5. Distributeur selon l'une quelconque des revendications 1 à 4, **caractérisé en ce que** le volume aspiré de la pompe à air (7) s'élève de préférence à environ 15 ml/s.

6. Distributeur selon l'une quelconque des revendications 2 à 5, **caractérisé en ce que** le volume aspiré de la pompe à savon (5) peut être modifié de préférence entre 0,3 et 0,6 ml/s.

7. Distributeur selon l'une quelconque des revendications 1 à 6, **caractérisé en ce que** des batteries sont prévues, auxquelles est associé un circuit de stabilisation de la tension qui maintient constant la vitesse de rotation du moteur de la pompe à air (7).

8. Distributeur selon l'une quelconque des revendications 1 à 7, **caractérisé en ce que** la pompe à air (7) est réalisée comme une pompe à membrane.

9. Distributeur selon l'une quelconque des revendications 1 à 8, **caractérisé en ce que** la pompe à savon (S) est réalisée comme une pompe péristaltique.
